# EUROPÄISCHE PATENTANMELDUNG

(11) **EP 0 027 791 A1**
(43) Veröffentlichungstag der Anmeldung: **29.04.1981**
(21) Anmeldenummer: 80890119.3
(22) Anmeldetag: 14.10.1980
(51) Int. Cl.: F02M 59/28, F02M 57/02

(54) **Einspritzpumpe**

(30) Priorität: 22.10.1979 AT 6871/79
(71) Anmelder: Friedmann & Maier Aktiengesellschaft, A-5400 Hallein bei Salzburg (AT)
(72) Erfinder: Heider, Günther, Dipl.-Ing., A-5400 Hallein (AT)
(74) Vertreter: Kretschmer, Adolf (AT)

(57) **Zusammenfassung**

Bei Einspritzpumpen für Brennkraftmaschinen, bei welchen Einspritzpumpe und Einspritzdüse zu einer gemeinsamen Baueinheit zusammengefaßt sind, erfolgt der Antrieb des Pumpenkolbens durch einen Stössel entgegen der Wirkung einer Rückholfeder. Um außermittige Kräfte auf den Pumpenkolben und damit Beanspruchungen der Lauffläche des Pumpenkolbens zu vermeiden, ist eine hohlkugelige Auflagefläche des Federtellers als Ringfläche 9 ausgebildet und der Kolbenfuß 1 mit einer hohlkugeligen Auflagefläche 3 versehen. Der Kolbenfuß 1 weist hiebei einen gleichen Radius seiner Kugelfläche auf wie die Hohlkugelfläche des Federtellers und der Stössel 4 liegt unmittelbar am Kolbenfuß 1 an. Es werden somit außermittige Kräfte der Feder auf den Kolben vermieden und eswird die Kolbenfläche geschont. (Fig.1).

## Beschreibung

Die Erfindung bezieht sich auf eine Einspritzpumpe für Brennkraftmaschinen, insbesondere von derjenigen Bauart, bei welcher Einspritzpumpe und Einspritzdüse zu einer jeweils einem Motorzylinder zugeordneten Baueinheit zusammengefaßt sind, bei welcher der Kolben durch einen gegebenenfalls von einer Stelze gebildeten Stössel entgegen der Wirkung einer Rückholfeder angetrieben wird und durch einen mit dem Kolben aus einem Stück bestehenden oder mit diesem verbundenen Kolbenfuß beim Rückholhub der Rückholfeder mit dem Federteller derselben gekuppelt ist, wobei das Ende des Stössels kugelig ausgebildet ist und auf eine mit gleichem Krümmungsradius hohlkugelig ausgebildete Auflagefläche eines Teiles des Federtellers wirkt. Bei den bekannten Ausbildungen dieser Art ist der die hohlkugelige Auflagefläche bildende Teil des Federtellers als mit dem Federteller verbundenes bzw. gegen diesen abgestütztes Druckstück ausgebildet. Der Kolbenfuß ist über den Federteller mit dem Druckstück gekuppelt. Infolge der engen Toleranzen zwischen Kolbenfuß und Druckstück, welche zur Begrenzung der Schlagstrecke erforderlich sind, werden außermittige Kräfte der Feder als Seitenkräfte auf den Pumpenkolben übertragen, wodurch die Lauffläche des Pumpenkolbens geschädigt wird. Das Druckstück erfordert eine gewisse Bauhöhe und dadurch entsteht wieder eine Erhöhung der über den Stössel in den Kolben eingeleiteten Seitenkräfte. Die Herstellung des Druckstückes und des Federtellers sind hiebei kostenaufwendig.

Die Erfindung zielt nun darauf ab, den Kolbenfuß von Seitenkräften zu entlasten und die Erfindung besteht hiebei im wesentlichen darin, daß die hohlkugelig ausgebildete Auflagefläche des Federtellers eine Ringfläche ist und daß der Kolbenfuß mit gleichem Radius hohlkugelig ausgebildet ist, durch den Federteller hindurchragt und unmittelbar mit dem kugelig ausgebildeten Ende des Stössels zusammenwirkt. Dadurch, daß der Stössel unmittelbar auf der hohlkugeligen Auflagefläche des Kolbenfußes aufliegt und der Stössel unabhängig vom Kolbenfuß auf den Federteller wirkt, wird eine Übertragung von außermittigen Kräften der Feder auf den Kolben vermieden und es wird daher die Kolbenlauffläche geschont. Dadurch, daß hiebei der Stössel unmittelbar am Kolben angreift, wird der Angriffspunkt des Stössels am Kolben tiefer verlagert und liegt näher des Führungskolbens in der Pumpenkolbenbüchse. Dadurch wirken sich die vom Stössel ausgeübten Seitenkräfte nur in geringem Maße auf die Führung des Kolbens in der Pumpenkolbenbüchse aus und es werden die Laufflächen von Kolben und Pumpenkolbenbüchse geschont. Abgesehen davon wird auf diese Weise eine einfache kostensparende Ausbildung ermöglicht.

Gemäß einer bevorzugten Ausführungsform der Erfindung ist der Federteller ein Tiefziehteil aus Blech, wodurch sich einerseits eine geringe Bauhöhe und andererseits eine einfache und kostensparende Ausbildung ergibt. Gemäß der Erfindung ist zweckmäßig die hohlkugelige Ringfläche am Federteller selbst ausgebildet. Dies ist die einfachste Ausführungsform und ergibt die geringste Bauhöhe. Es kann aber auch die hohlkugelige Ringfläche an einem in den Federteller eingesetzten Einsatzteil ausgebildet sein, wenn eine präzisere Ausbildung der hohlkugeligen Ringfläche gefordert wird.

Gemäß einer bevorzugten Ausführungsform der Erfindung besteht zwischen dem Kolbenfuß und dem diesen untergreifenden Teil des Federtellers bei an der hohlkugeligen Ringfläche anliegendem Stössel ein Spiel. Dieses Spiel erleichtert die Verdrehung des Kolbens zum Zwecke der Regulierung.

Gemäß der Erfindung weist der Federteller zweckmäßig einen seitlichen Schlitz für die Einführung des Kolbenfußes auf.

Der Kolbenfuß kann auf diese Weise leicht seitlich in den Federteller eingeführt werden, während die Feder auf Blockstellung zusammengedrückt ist.

In der Zeichnung ist die Erfindung an Hand von Ausführungsbeispielen schematisch erläutert.

Fig.1 und 2 zeigen zwei verschiedene Ausführungsformen der Erfindung im Axialschnitt durch den Federteller und teilweise durch den Kolben.

Bei der Ausführungsform nach Fig.1 weist der Kolbenfuß 1 des Kolbens 2 eine hohlkugelige Auflagefläche 3 auf und der Stössel 4 weist ein nach einer Kugel 5 ausgebildetes Ende 6 auf. Der Krümmungsradius r der hohlkugeligen Fläche 3 ist gleich dem Krümmungsradius r der kugeligen Fläche 5. Es wirkt somit der Stössel 4 unmittelbar auf den Kolbenfuß 1. Der Federteller 7, an dessen Flansch 8 die nicht dargestellte Rückholfeder anliegt, ist von einem Tiefziehteil gebildet. Dieser Tiefziehteil weist eine hohlkugelig ausgebildete Ringfläche 9 auf, welche wieder nach dem gleichen Krümmungsradius r geformt ist wie die kugelige Fläche 5 des Stössels 4 und die hohlkugelige Fläche 3 des Kolbenfußes 1. Die Ausbildung ist so getroffen, daß, wenn die kugelige Fläche des Stössels 4 auf die hohlkugelige Fläche 9 des Federtellers 7 aufliegt, noch zwischen dem Kolbenfuß 1 und der kugeligen Auflagefläche 5 des Stössels 4 bzw. zwischen dem Kolbenfuß und der den Kolben nach oben mitnehmenden Bodenfläche 11 des Federtellers 7 ein geringfügiges Spiel s besteht, so daß der Kolben 2 mittels des Querhauptes 10 von der nicht dargestellten Regulierhülse leicht verdreht werden kann, wenn der Stössel 4 sich in der angehobenen Stellung befindet.

Der Federteller 7 weist einen seitlichen Schlitz auf, dessen Teile mit 12 und 13 bezeichnet sind. Durch diesen Schlitz 12, 13 kann der Kolben 2 mit dem Kolbenfuß 1 seitlich eingeführt werden, wenn die Rückholfeder auf Block zusammengedrückt ist. Die Breite des Schlitzteiles 12 entspricht hiebei dem Durchmesser des Kolbenfußes 1 und der Schlitzteil 13 entspricht dem Durchmesser des _{K}ol- bens 2.

Die Ausführungsform nach Fig.2 unterscheidet sich von der Ausführungsform der Fig.1 lediglich dadurch, daß die hohlkugelige Ringfläche 9 an einem ringförmigen Einsatzteil 14 ausgebildet ist. Nach Einführung des Kolbens durch den seitlichen Schlitz des Federtellers 12, 13 kann der ringförmige Einsatzteil von oben in den Federteller 7 eingesetzt werden, worauf dann der Stöss⁻el 4 eingeführt wird.

## Patentansprüche

1. Einspritzpumpe für Brennkraftmaschinen, insbesondere von derjenigen Bauart, bei welcher Einspritzpumpe und Einspritzdüse zu einer jeweils einem Motorzylinder zugeordneten Baueinheit zusammengefaßt sind, bei welcher der Kolben durch einen gegebenenfalls von einer Stelze gebildeten Stössel entgegen der Wirkung einer Rückholfeder angetrieben wird und durch einen mit dem Kolben aus einem Stück bestehenden oder mit diesem verbundenen Kolbenfuß beim Rückholhub der Rückholfeder mit dem Federteller derselben gekuppelt ist, wobei das Ende des Stössels kugelig ausgebildet ist und auf eine mit gleichem Krümmungsradius hohlkugelig ausgebildete Auflagefläche eines Teiles des Federtellers wirkt, dadurch gekennzeichnet,
daß die hohlkugelig ausgebildete Auflagefläche des Federtellers eine Ringfläche ist und daß der Kolbenfuß mit gleichem Radius hohlkugelig ausgebildet ist, durch den Federteller hindurchragt und unmittelbar mit dem kugelig ausgebildeten Ende des Stössels zusammenwirkt.

2. Einspritzpumpe nach Anspruch 1,
dadurch gekennzeichnet,
daß der Federteller ein Tiefziehteil aus Blech ist.

3. Einspritzpumpe nach Anspruch 1 oder 2, dadurch gekennzeichnet,
daß die hohlkugelige Ringfläche am Federteller selbst ausgebildet ist.

4. Einspritzpumpe nach Anspruch 1 oder 2,
dadurch gekennzeichnet,
daß die hohlkugelige Ringfläche an einem in den Federteller eingesetzten Einsatzteil ausgebildet ist.

5. Einspritzpumpe nach einem der Ansprüche 1 bis 4,
dadurch gekennzeichnet,
daß zwischen dem Kolbenfuß und dem diesen unter^{g}rei- fenden Teil des Federtellers bei an der hohlkugeligen Ringfläche anliegendem Stössel ein Spiel besteht.

6. Einspritzpumpe nach einem der Ansprüche 1 bis 5,
dadurch gekennzeichnet,
daß der Federteller einen seitlichen Schlitz für die Einführung des Kolbenfußes aufweist.
